# EUROPÄISCHE PATENTSCHRIFT

(11) **EP 0 531 664 B1**
(45) Veröffentlichungstag und Bekanntmachung des Hinweises auf die Patenterteilung: **31.01.1996**
(21) Anmeldenummer: 92111972.3
(22) Anmeldetag: 14.07.1992
(51) Int. Cl.: H01R 4/24

(54) **Schneidklemm-Hülsenkontakt**
Cutting clamp sleeve contact
Contact tubulaire tranchant à serrage

(30) Priorität: 13.09.1991 DE 4130940
(43) Veröffentlichungstag der Anmeldung: 17.03.1993
(73) Patentinhaber: KRONE Aktiengesellschaft, D-14167 Berlin (DE)
(72) Erfinder: Janczak, Andrzej, Dipl.-Ing., W-1000 Berlin 42 (DE)

(56) Entgegenhaltungen:
- DE-U- 8 627 685
- GB-A- 2 112 216
- US-A- 3 845 455
- US-A- 4 548 459

## Beschreibung

Die Erfindung bezieht sich auf einen Schneidklemm-Hülsenkontakt zum Kontaktieren einer Kabelader quer zur Hülsenachse, insbesondere für Kabeladern der Fernmeldetechnik, aus einem metallischen Hülsenmantel mit einem Klemmschlitz für die isolierte Kabelader und mit einem Schneidklemm-Kontaktschlitz im Inneren des Hülsenkörpers zum abisolierfreien Anschließen der Kabelader und auf ein Verfahren zur Herstellung des Schneidklemm-Hülsenkontaktes.

Aus der GB-A-2112216 ist ein Hülsenkontakt der gattungsgemäßen Art vorbekannt, der zum Anschluß von zwei Kabeladern zwei Schneid-Klemm-Kontakte aufweist, in denen jeweils eine Kabelader kontaktiert wird. Darüber hinaus sind zwei Klemmschlitze vorgesehen, in denen jeweils eine Kabelader an der Isolierung eingeklemmt wird. Der Hülsenkörper hat die Form einer Acht. Nachteilig ist, daß im Inneren des Hülsenkontaktes jeweils ein Schneidklemm-Kontakt vorhanden ist. Die Bauform ist fertigungstechnisch schwer herstellbar, da zwei Mantelstücke dicht an dicht zur Anlage kommen müssen. Der Kontakt ist nicht zum Anschluß nur einer Kabelader geeignet.

Ein weiterer Schneidklemm-Hülsenkontakt der gattungsgemäßen Art ist aus der DE 37 09 376 C1 bekannt. Bei diesem sind Mantelstücke aus einem metallischen Hülsenmantel freigeschnitten und zur Bildung des Schneidklemm-Kontaktschlitzes als Kontaktschenkel in das Innere der Hülse abgebogen. Der Klemmschlitz zum Halten der isolierten Kabelader wird hierbei durch die mit geringem Abstand befindlichen Endkanten des runden, ovalen oder mehreckigen Hülsenkörpers gebildet. Nachteilig hierbei ist, daß eine Aufweitung des Klemmschlitzes für die isolierte Kabelader auch eine Aufweitung des Schneidklemm-Kontaktschlitzes zum abisolierfreien Anschließen der Kabelader verursacht. Dies insbesondere dann, wenn die in das Innere der Hülse abgebogenen, den Schneidklemm-Kontaktschlitz bildenden Kontaktschenkel vom Bereich nahe dem Klemmschlitz nach innen gebogen sind, und ferner insbesondere dann, wenn Kabeladern mit relativ dicker Isolierhülle und kleinem Aderquerschnitt an den Hülsenkontakt angeschlossen werden, wobei die dicke Isolierhülle den Klemmschlitz relativ groß aufweitet, woraus eine entsprechende Aufweitung des Schneidklemm-Kontaktschlitzes folgt, der dann möglicherweise die dünne Ader nicht mehr kontaktieren kann.

Ferner hat es sich gezeigt, daß der vorbekannte Schneidklemm-Hülsenkontakt beim Biegen der Kontaktschenkel zueinander und somit beim Ausbilden der Schlitzweite des Schneidklemm-Kontaktschlitzes relativ große Toleranzen der Schlitzweiten von Hülsenkontakt zu Hülsenkontakt aufwies, so daß ein Herstellen des Kontaktschlitzes mit annehmbaren Toleranzen praktisch unmöglich ist.

Der Erfindung liegt von daher die Aufgabe zugrunde, einen Schneidklemm-Hülsenkontakt der gattungsgemäßen Art dahingehend zu verbessern, daß eine Beeinflussung des SchneidklemmKontaktschlitzes von einer Aufweitung des Klemmschlitzes verhindert ist und daß das Herstellen des Kontaktschlitzes mit engen Toleranzen möglich ist.

Diese Aufgabe mind erfindungsgemäß durch einen Schneidklemm-Hülsenkontakt gemäß Anspruch 1 gelöst.

Hierdurch sind sowohl der Schneidklemm-Kontaktschlitz als auch der Klemmschlitz jeweils durch Einschnitte in dem Hülsenmantel gebildet, wodurch genaue Toleranzen bei der Ausbildung von Klemmschlitz und Schneidklemm-Kontaktschlitz eingehalten werden können. Außerdem befindet sich der SchneidklemmKontaktschlitz auf einem Teilstück des Hülsenmantels, der unbeeinflußt von einer möglichen Aufweitung des Klemmschlitzes ist. Im Verfahren zur Herstellung des Schneidklemm-Hülsenkontaktes wird der Schneidklemm-Hülsenkontakt aus einem Metallstreifen gebildet, in den vor dem Biegen zum Hülsenkontakt der Klemmschlitz und der Kontaktschlitz eingeschnitten sind, insbesondere durch Stanzen. Dabei kann gleichzeitig eine Schneidstelle mit scharfer Kante ausgestanzt werden. Erst in einem zweiten Arbeitsgang wird die endgültige Hülsenform des Schneidklemm-Hülsenkontaktes durch Biegen und Zusammenrollen erstellt. Dabei kann das den Schneidklemm-Kontaktschlitz aufnehmende Teilstück des Hülsenmantels in einer e-förmigen Ausführungsform als Endstück des Hülsenmantels ausgebildet und radial in das Innere der Hülse hineingebogen werden. In einer anderen Ausführungsform bildet das den Schneidklemm-Kontaktschlitz aufnehmende Teilstück ein Mittelstück des Hülsenmantels, dessen den Klemmschlitz und auch die Schneidstelle aufnehmende an das mittlere Teilstück anschliessenden Endstücke halbkreisförmig und entgegengesetzt gerichtet vom geraden Mittelstück weggebogen sind.

Weitere vorteilhafte Ausgestaltungen des erfindungsgemäßen Schneidklemm-Hülsenkontaktes ergeben sich aus den Unteransprüchen. Der Schneidklemm-Hülsenkontakt kann alleinstehend auf eine Leiterplatte montiert oder in einer Beschaltungsleiste zusammen mit einem Kontakt gleicher Bauart oder mit ganz anderen als Anschluß-oder Trennkonfigurationen eingesetzt werden. Die Kabeladern werden mittels einer Druckbewegung gleichzeitig im Klemmschlitz geklemmt, im Schneidklemm-Kontaktschlitz kontaktiert und an der scharfen Schneidstelle abgeschnitten. Die Beschaltung kann mit einem Werkzeug oder durch Schließen eines Gehäusedeckels eines Gehäuses erfolgen, in welches der Schneidklemm-Hülsenkontakt eingesetzt ist. Dieser kann auch als Rund-Rohrkontakt bezeichnet werden. Der Hülsenkontakt ist selbsttragend und benötigt kein Gehäuse zum Abstützen oder zum Klemmen der Kabeladern und kann z.B. direkt auf einer Leiterplatte montiert werden. Der Klemmschlitz des Hülsenkontaktes ermöglicht eine sichere Klemmung der Kabelader, ohne daß sich Bewegungen der Kabelader auf den Schneidklemm-Kontaktschlitz auswirken bzw. auf diesen übertragen werden. Die anzuschaltenden Kabeladern müssen nicht vorher auf eine bestimmte Länge abgeschnitten werden, sodern werden direkt am Hülsenkontakt mit Hilfe eines einfachen Beschaltungswerkzeuges ohne bewegliche Teile beim Beschalten an der scharfen Schneidstelle abgetrennt. Der Hülsenkontakt ermöglicht eine sichere Kontaktierung von Cu-Drähten zwischen 0,32 mm und 0,80 mm Durchmesser, was abhängig vom Durchmesser des Hülsenkontaktes ist. Auch ist ein Kontaktieren von Litzenleitern möglich. Die Stellung des Kontaktschlitzes gegenüber der Kabelader kann eine Gabel-oder Winkel-Stellung mit Kontaktwinkeln zwischen 45 und 90° sein.

Die Erfindung ist nachfolgend anhand mehrerer Ausführungsformen näher erläutert. Es zeigen:
- Fig. 1: Eine Draufsicht auf einen e-förmigen Schneidklemm-Hülsenkontakt in der ersten Ausführungsform,
- Fig. 2: die Abwicklung des den Hülsenmantel bildenden Metallstreifens des Schneidklemme-Hülsenkontaktes mit eingestanztem Kontaktschlitz, eingestanzter Schneidstelle und eingestanzter Klemmstelle,
- Fig. 3 bis 12: verschiedene Ausführungsformen des e-förmigen Hülsenkontaktes und
- Fig. 13 und 14: zwei Ausführungsformen eines S-förmigen Hülsenkontaktes.

Der Schneidklemm-Hülsenkontakt besteht in der ersten Ausführungsform gemäß den Figuren 1 und 2 aus einen flachen Metallstreifen 1 eines elektrisch leitfähigen Materiales, in den gemäß Fig. 2 links ein Kontaktschlitz 2 und rechts ein Klemmschlitz 3 und in der Mitte eine Schneidstelle 4 durch Stanzen in einem Arbeitsgang eingebracht sind. Der Kontaktschlitz 2 hat eine bestimmte Weite W, die vom Kerndurchmesser der anzuschließenden Kabeladern 5 abhängig ist, und ist mit einem V-förmigen Eingangsbereich 6 versehen. Die Klemmstelle besteht aus einem Klemmschlitz 3 der Weite Z, die regelmäßig größer ist als die Weite W des Kontaktschlitzes 2, und ist ebenfalls mit einem V-förmigen Eingangsbereich 7 versehen. Zur Ausbildung elastischer Federlappen 8 zu beiden Seiten des Klemmschlitzes 3 ist ein U-förmiger Freischnitt 9 in dem Metallstreifen 1 eingestanzt, dessen Basis 10 sich am inneren Ende des Klemmschlitzes 3 mit diesem rechtwinklig kreuzt und dessen Schenkel 11 sich parallel zum Klemmschlitz 3 in Richtung auf dessen Eingangsbereich 7 erstrecken, wie es in Fig. 2 dargestellt ist.

Wie es die Fig. 1 zeigt, ist der Metallstreifen 1 nach dem Stanzvorgang gemäß Fig. 2 zu einem im Querschnitt runden Hülsenkörper 12 gebogen bzw. zusammengerollt, wobei ein Teilstück 13, das in Fig. 2 durch die gestrichelte Linie 14 vom übrigen Hülsenmantel 15 abgeteilt ist, radial in das Innere des Hülsenkörpers 12 gebogen ist, wie es in Fig. 1 dargestellt ist. Dabei liegt der Kontaktschlitz 2 im Zentrum des Hülsenkörpers 12 und ist unter einem Winkel α zur Querachse 16 des Hülsenkörpers 12 ausgerichtet. In der hierzu senkrechten Achse 17 des Hülsenkörpers 12 sind der Klemmschlitz 3 und diesen gegenüberliegend die Schneidstelle 4 angeordnet, wie es in Fig. 1 dargestellt ist. Diese Ausführungsform der Schneidklemm-Hülsenkontaktes bildet eine e-Form mit einem unter dem Winkel α schräg zur Achse 17 der anzuschließenden Kabelader 5 ausgerichteten Schneidklemm-Kontaktschlitz 2, wobei die Kabelader 5 in der Richtung der Achse 17 liegt (Fig. 1). Das den Kontaktschlitz 2 aufnehmende Teilstück 13 ist bei dieser Ausführungsform am freien Ende 18 nicht mit dem Hülsenmantel 12 verbunden, wie es in Fig. 1 dargestellt ist.

Die Figuren 3 bis 12 zeigen von der in Fig. 1 dargestellten e-Form abgewandelte Ausführungsformen. So zeigen die Figuren 3 und 4 einen reinen Gabelkontakt, dessen Teilstück 13 des Hülsenmantels 12 genau in der Querachse 16 angeordnet ist, so daß der Kontaktschlitz 2 parallel mit der hierzu senkrechten Achse 17 liegt, wie es in Fig. 3 dargestellt ist. Der Schneidklemm-Hülsenkontakt gemäß Fig. 4 entspricht dem in Fig. 3 dargestellten und ist nur entgegengesetzt gebogen bzw. zusammengerollt.

Der in Fig. 5 dargestellt Schneidklemm-Hülsenkontakt entspricht demjenigen von Fig. 1, wobei der Winkel α mit 70° angegeben ist. Der Schneidklemm-Hülsenkontakt gemäß Fig. 6 entspricht demjenigen von Fig. 5 und ist nur entgegengesetzt gebogen bzw. zusammengerollt.

Die in den Figuren 7 und 8 dargestellten Schneidklemm-Kontakte haben einen Winkel α von 45°, unter welchem das in das Innere des Hülsenkörpers 12 hineingebogene Teilstück 13 gegenüber der Achse 17 der Kabelader 5 hineingebogen ist.

Bei den bisher dargestellten Schneidklemm-Hülsenkontakten entspricht die radiale Länge des Teilstückes 13 dem Innendurchmesser des Hülsenkörpers 12. Bei den in den Figuren 9 und 10 dargestellten Ausführungsformen ist die Länge des in das Innere des Hülsenkörpers 12 hineingebogenen Teilstückes 13' länger als der Innendurchmesser des Hülsenkörpers 12, wobei zur seitlichen Abstützung des radialen Teilstückes 13' Aufnahmen in Form einer Öffnung 19 (Fig.9) oder in Form einer Ausbauchung 20 (Fig. 10) vorgesehen sind. In diesem wird das radiale Teilstück 13' seitlich abgestützt. In den Ausführungsformen gemäß den Figuren 11 und 12 entspricht die Länge des radial nach innen gebogenen Teilstückes 13 wiederum dem Innendurchmesser des Hülsenkörpers 12, wobei wiederum Aufnahmen 18 für das Teilstück 13 vorgesehen sind, die in Form von nach innen gebogenen Lappen 21 ausgebildet sind, die aus dem Hülsenmantel 15 des Hülsenstückes 12 U-Förmig freigeschnitten sind.

In der Ausführungsform gemäß den Figuren 13 und 14 hat der Schneidklemm-Hülsenkontakt in der Draufsicht eine S-Form, wobei das Teilstück 13" des Hülsenmantels 12", das den Kontaktschlitz 2 aufnimmt, das Mittelstück des Metallstreifens 1" des Hülsenmantels 12" bildet. Die zu beiden Seiten des Mittelstückes 13" angeordneten und mit diesem einstückig ausgebildeten Mantelstücke 22,23 des Hülsenkörpers 12' sind jeweils halbkreisförmig und entgegengesetzt zueinander gebogen, so daß diese Mantelstücke 22,23 den eigentlichen Hülsenkörper 12 bilden, der vom Mittelstück 13'' radial durchquert wird. Hierbei liegt das Mittelstück 13'' unter einem großen Winkel α zur Achse 3, in der die Kabelader 5 verläuft. Die Schneidstelle 4 liegt auch hierbei diametral gegenüber dem Klemmschlitz 3.

## Patentansprüche

1. Schneidklemm-Hülsenkontakt zum Kontaktieren einer Kabelader (5) quer zur Achse (16), insbesondere für Kabeladern der Fernmeldetechnik, aus einem metallischen Hülsenmantel (15) mit einem Klemmschlitz (3) für die isolierte Kabelader (5) und mit einem Schneidklemm-Kontaktschlitz (2) im Inneren des Hülsenkörpers (12) zum abisolierfreien Anschließen der Kabelader,
*dadurch gekennzeichnet,*
daß ein einziges Teilstück (13, 13', 13") des im wesentlichen kreisförmigen Hülsenmantels (15) in das Innere des Hülsenkörpers (12, 12', 12") radial abgebogen und mit dem Schneidklemm-Kontaktschlitz (2) versehen ist und daß der dem Schneidklemm-Kontaktschlitz (2) gegenüberliegende Klemmschlitz (3) in den Hülsenmantel (15) eingeschnitten ist, wobei das Teilstück (13) ein Endstück oder ein Mittelstück des Hülsenmantels (15) bildet, so daß der Hülsenmantel (15) zu einem e-förmigen oder s-förmigen Hülsenkörper (12, 12', 12") gebogen ist.

2. Schneidklemm-Hülsenkontakt nach Anspruch 1, dadurch gekennzeichnet, daß die radiale Länge des Teilstückes (13,13,13") gleich dem Innendurchmesser des Hülsenkörpers (12,12',12") ist.

3. Schneidklemm-Hülsenkontakt nach Anspruch 1, dadurch gekennzeichnet, daß die radiale Länge des Teilstückes (13') des Hülsenmantels 15) größer als der Innendurchmesser des Hülsenkörpers (12,12',12") ist und in einer Aufnahme (18) im Hülsenmantel (12) abgestützt ist.

4. Schneidklemm-Hülsenkontakt nach Anspruch 1, dadurch gekennzeichnet, daß die radiale Länge des Teilstückes (13') des Hülsenmantels (15) gleich dem Innendurchmesser des Hülsenkörpers (12,12',12") ist und daβ das Teilstück (13) an einem freigeschnittenen, nach innen gebogenen Lappen (21) des Hülsenmantels (12') abgestützt ist.

5. Schneidklemm-Hülsenkontakt nach einem der vorangegangenen Ansprüche, dadurch gekennzeichnet, daß der Hülsenmantel (12) zu einem S-förmigen Hülsenkörper (12") gebogen ist und daß das mittlere Teilstück (13") gerade ausgebildet ist und das radiale Teilstück zur Aufnahme des Schneidklemm-Kontaktschlitzes (2) bildet und daß die beiden daran anschlieβenden Mantelstücke 22,23) den gebogenen Hülsenmantel (12") bilden.

6. Schneidklemm-Hülsenkontakt nach einem der vorangegangenen Ansprüche, daß der dem Klemmschlitz (3) gegenüberliegende Bereich des Hülsenmantels (12) eine geschärfte Schneidstelle (4) zum Ablängen der Kabelader (5) bildet.

7. Schneidklemm-Hülsenkontakt nach einem der vorangegangenen Ansprüche, dadurch gekennzeichnet, daß der Klemmschlitz ( 3 ) von einem Freischnitt (9) in umgedrehter U-Form umgeben ist, dessen Basis (10) den Klemmschlitz (3) senkrecht schneidet und dessen Schenkel (11) parallel zum Klemmschlitz (3) in Richtung auf dessen Eingangsbereicht (7) gerichtet sind.

8. Verfahren zur Herstellung eines Schneidklemm-Hülsenkontaktes nach einem der Ansprüche 1 bis 7 aus einem Metallstreifen, dadurch gekennzeichnet, daß in dem Metallstreifen (1) der Schneidklemm-Kontaktschlitz (2) und der Klemmschlitz (3) eingeschnitten, insbesondere eingestanzt, werden und daß der Metallstreifen (1) in e- oder s-Form zu einem im wesentlichen kreisförmigen Hülsenkörper (12, 12', 12") gebogen wird, wobei das den Schneidklemm-Kontaktschlitz (2) aufnehmende einzig Teilstück (13, 13', 13") radial im Innern des Hülsenkörpers (12) angeordnet ist.

## Claims

1. A cutting clamp sleeve contact for contacting a cable core transversely to the sleeve axis, in particular for cable cores of the telecommunication technology, made of a metal sleeve shell (15) and comprising a clamping slot (3) for the insulated cable core (5) and comprising a cutting clamp contact slot (2) within the sleeve body (12) for the stripless termination of the cable core, characterised by that only one portion (13, 13', 13") of the substantially circular sleeve shell (15) is bent off radially into the interior of the sleeve body (12, 12', 12") and is provided with the cutting clamp contact slot (2), and that the clamping slot (3) opposite to the cutting clamp contact slot (2) is cut into the sleeve shell (15), the portion (13) forming an end portion or a central portion of the sleeve shell (15), so that the sleeve shell (15) is bent to an e-shaped or S-shaped sleeve body (12, 12', 12").

2. A cutting clamp sleeve contact according to claim 1, characterised by that the radial length of the portion (13, 13', 13") is identical to the inner diameter of the sleeve body (12, 12', 12").

3. A cutting clamp sleeve contact according to claim 1, characterised by that the radial length of the portion (13') of the sleeve shell (15) is larger than the inner diameter of the sleeve body (12, 12', 12"), and is supported in a receiving portion (18) in the sleeve shell (12).

4. A cutting clamp sleeve contact according to claim 1, characterised by that the radial length of the portion (13') of the sleeve shell (15) is identical to the inner diameter of the sleeve body (12, 12', 12"), and that the portion (13) is supported at a cut-free, inwardly bent off lug (21) of the sleeve shell (12').

5. A cutting clamp sleeve contact according to one of the preceding claims, characterised by that the sleeve shell (12) is bent to an S-shaped sleeve body (12"), and that the central portion (13") is straight and forms the radial portion for receiving the cutting clamp contact slot (2), and that the two shell portions to be terminated thereat form the bent off sleeve shell (12").

6. A cutting clamp sleeve contact according to one of the preceding claims, characterised by that the area of the sleeve shell (12) opposite to the clamping slot (3) forms a sharpened cutting portion (4) for cutting the cable core (5) off.

7. A cutting clamp sleeve contact according to one of the preceding claims, characterised by that the clamping slot (3) is enclosed by a cut-free section (9) in reversed U-shape, the base (10) of which intersects the clamping slot (3) rectangularly, and the legs (11) of which are directed, in parallel to the clamping slot (3), in the direction of the entry section (7) thereof.

8. A method for manufacturing a cutting clamp sleeve contact according to one of claims 1 to 7 of a metal strip, characterised by that the cutting clamp contact slot (2) and the clamping slot (3) are cut in the metal strip (1), in particular stamped in, and that the metal strip (1) in an e or S-shape is bent to a substantially circular sleeve body (12, 12', 12"), the only one portion (13, 13', 13") receiving the cutting clamp contact slot (2) being disposed radially in the interior of the sleeve body (12).

## Revendications

1. Contact tubulaire tranchant à serrage pour contacter un fil de câble (5) transversalement à l'axe (16), en particulier pour fils de câble de la technique des télécommunications, comprenant une enveloppe métallique (15) du tube avec une fente de serrage (3) pour le fil de câble (5) isolé et avec une fente de contact tranchant à serrage (2) au-dedans du corps (12) du tube pour le raccordement sans dénudage du fil de câble,
caractérisé en ce qu'une seule partie (13, 13', 13") de l'enveloppe (15) du tube généralement circulaire est radialement pliée dans l'intérieur du corps (12, 12', 12") du tube et est pourvue d'une fente de contact tranchant à serrage (2), et que la fente de serrage (3) opposée à la fente de contact tranchant à serrage (2) est coupée dans l'enveloppe (15) du tube, la partie (13) formant une pièce d'extrémité ou une pièce centrale de l'enveloppe (15) du tube, de sorte que l'enveloppe (15) du tube soit pliée à un corps tubulaire (12, 12', 12") en e ou s.

2. Contact tubulaire tranchant à serrage selon la revendication 1,
caractérisé en ce que la longueur radiale de la pièce (13, 13', 13") est identique au diamètre intérieur du corps tubulaire (12, 12', 12").

3. Contact tubulaire tranchant à serrage selon la revendication 1,
caractérisé en ce que la longueur radiale de la pièce (13') de l'enveloppe (15) du tube est supérieure au diamètre intérieur du corps tubulaire (12, 12', 12") et est appuyée en une pièce de logement (18) dans l'enveloppe (12) du tube.

4. Contact tubulaire tranchant à serrage selon la revendication 1,
caractérisé en ce que la longueur radiale de la pièce (13') de l'enveloppe (15) du tube est identique au diamètre intérieur du corps tubulaire (12, 12', 12") et que la partie (13) est appuyée en une languette (21) découpée et pliée vers l'intérieur de l'enveloppe (12') du tube.

5. Contact tubulaire tranchant à serrage selon une des revendications précédentes,
caractérisé en ce que l'enveloppe (15) du tube est pliée à un corps tubulaire (12") en S et que la partie centrale (13") est droite et forme la partie radiale pour le logement de la fente du contact tranchant à serrage (2) et que les deux pièces d'enveloppe (22, 23) suivantes forment l'enveloppe (12") du tube pliée.

6. Contact tubulaire tranchant à serrage selon une des revendications précédentes,
caractérisé en ce que la zone de l'enveloppe (12) du tube opposée à la fente de serrage (3) forme une position de coupure (4) vive pour découper le fil de câble (5).

7. Contact tubulaire tranchant à serrage selon une des revendications précédentes,
caractérisé en ce que la fente de serrage (3) est entourée d'un espace libre (9) sous la forme d'un U renversé, dont la base (10) croise perpendiculairement la fente de serrage (3) et dont les jambes (11) sont dirigées parallèlement à la fente de serrage (3) en direction de sa zone d'entrée (7).

8. Procédé pour la fabrication d'un contact tubulaire tranchant à serrage selon une des revendications 1 à 7 à partir d'une bande métallique,
caractérisé en ce que dans la bande métallique (1) sont coupées, en particulier poinçonnées, la fente de contact tranchant à serrage (2) et la fente de serrage (3), et que la bande métallique (1) est pliée à une forme en e ou s à un corps tubulaire (12, 12', 12") généralement circulaire, la seule partie (13, 13', 13") recevant la fente de contact tranchant à serrage (2) étant positionnée radialement dans l'intérieur du corps tubulaire (12).
